# EUROPÄISCHE PATENTSCHRIFT

(11) **EP 3 052 875 B1**
(45) Veröffentlichungstag und Bekanntmachung des Hinweises auf die Patenterteilung: **10.03.2021**
(21) Anmeldenummer: 14761836.7
(22) Anmeldetag: 09.09.2014
(51) Int. Cl.: F25D 23/06, F25D 27/00

(54) **HAUSHALTSKÄLTEGERÄT MIT EINER SICH IN DEN INNENRAUM AUSBILDENDEN HOHLEN TASCHE AN EINER VERTIKALWAND EINES INNENBEHÄLTERS**
DOMESTIC REFRIGERATION APPLIANCE WITH A HOLLOW POCKET FORMED IN THE INTERIOR ON A VERTICAL WALL OF AN INNER CONTAINER
APPAREIL MÉNAGER FRIGORIFIQUE COMPORTANT UNE POCHE CREUSE FORMÉE DANS UN ESPACE INTÉRIEUR SUR UNE PAROI VERTICALE D'UN CONTENANT INTÉRIEUR

(30) Priorität: 02.10.2013 DE 102013220083
(43) Veröffentlichungstag der Anmeldung: 10.08.2016
(73) Patentinhaber: BSH Hausgeräte GmbH, 81739 München (DE)
(72) Erfinder: ALT, René, 81541 München (DE); BECKE, Christoph, 83109 Grosskarolinenfeld (DE); EICHER, Max, 80689 München (DE); HARTWEIN, Christine, 80469 München (DE); KLEINLEIN, Philipp, 81371 München (DE); SCHMIDT, Tobias, 81371 München (DE); SCHOLER, Jochen, 81543 München (DE); STAUD, Ralph, 81667 München (DE); TISCHER, Thomas, 85540 Haar (DE)
(86) Internationale Anmeldenummer: PCT/EP2014/069134
(87) Internationale Veröffentlichungsnummer: WO 2015/049091

(56) Entgegenhaltungen:
- EP-A2- 1 030 144
- WO-A2-2012/021807
- DE-A1-102009 026 999
- DE-A1-102010 043 422
- FR-A- 1 382 712
- US-A1- 2006 152 119

## Beschreibung

Die Erfindung betrifft ein Haushaltskältegerät mit einem Innenraum, der zur Aufnahme von Lebensmitteln ausgebildet ist, und durch Wände eines Innenbehälters begrenzt ist, wobei an Vertikalwänden Haltevorrichtungen für zumindest ein Innenraumelement ausgebildet sind.

Die Offenlegungsschrift FR 1 382 712 A zeigt ein Kältegerät, wobei an einer Innenseite einer Innenwand des Kältegeräts Löcher gebildet sind, in welchen eine Schiene gesteckt ist.

Die Offenlegungsschrift DE 10 2009 026999 A1 zeigt ein schrankartiges Haushaltsgerät mit Fachboden.

Die Offenlegungsschrift EP 1 030 144 A2 zeigt ein Halteelement.

Die Offenlegungsschrift DE 10 2010 043422 A1 zeigt eine Befestigungsvorrichtung.

Die Offenlegungsschrift WO 2012/021807 A2 zeigt ein Kältegerät.

Die US 2006/0152119 A1 offenbart ein Kältegerät.

Es ist bekannt und üblich, dass Haushaltskältegeräte, wie Kühlgeräte, Gefriergeräte oder Kühl-Gefrier-Kombigeräte im Innenraum einen oder mehrere Fachböden aufweisen, auf denen Lebensmittel angeordnet werden können. Die seitliche Halterung dieser Fachböden ist in unterschiedlichsten Ausführungen bekannt. Dazu sind üblicherweise an den seitlichen Vertikalwänden des Innenbehälters einstückig durch beispielsweise ein Tiefziehen angeformte Haltevorrichtungen ausgebildet, auf denen der Fachboden aufliegt. Diese angeformten Nocken bedingen dabei eine relativ zerklüftete Innenseite der Vertikalwand, wodurch auch die Reinigbarkeit dieser Innenseite erschwert ist. Darüber hinaus sind an den Außenseiten dieser Vertikalwände dann Hohlräume gebildet, die es erschweren, Vakuumisolationselemente in einem Zwischenraum zwischen dem anzubringen. Dies, da durch die Unebenheit dieser Außenseite eine möglichst flächige und bündige Anlage eines Vakuumisolationselements schwer oder nicht möglich ist.

Es ist Aufgabe der vorliegenden Erfindung, ein Haushaltskältegerät zu schaffen, bei welchem eine verbesserte Anbringung eines Fachbodens im Innenraum erreicht ist.

Die vorliegende Erfindung ist im unabhängigen Anspruch 1 offenbart. Weitere Ausführungsbeispiele sind in den abhängigen Ansprüchen offenbart.

Ein erfindungsgemäßes Haushaltskältegerät umfasst einen Innenraum, der zur Aufnahme von Lebensmitteln ausgebildet ist, und durch Wände eines Innenbehälters begrenzt ist. An Vertikalwänden dieses Innenbehälters sind Haltevorrichtungen für zumindest ein Innenraumelement ausgebildet. Ein wesentlicher Gedanke der Erfindung ist darin zu sehen, dass eine Vertikalwand eine sich in den Innenraum gegenüber einer Innenseite der Vertikalwand erhaben ausbildende hohle Tasche aufweist, welche zur Aufnahme eines Halteelements der Haltevorrichtung ausgebildet ist. Das Halteelement erstreckt sich durch zumindest eine Öffnung in der Tasche in den Innenraum. Durch eine derartige Ausgestaltung ist quasi in dieser vertikalen Innenwand integriert diese hohle Tasche ausgebildet, die durch ihre Formgebung die Aufnahme eines Halteelements einerseits mechanisch stabil ermöglicht, andererseits an der Außenseite der Vertikalwand versenkt ermöglicht. Durch diese Ausgestaltung kann im Innenraum eine Befestigung von weiteren Komponenten an dem Halteelement einfach und dennoch stabil erfolgen. Andererseits ist die Außenseite der Vertikalwand durch die Anordnung des Halteelements in der Tasche zumindest teilweise gefüllt, so dass auch hier anderweitige Funktionalität erreicht ist.

Insbesondere ist es in dem Zusammenhang vorteilhaft, dass Vakuumisolationselemente, die in einem Zwischenraum zwischen dem Innenbehälter und einem Außengehäuse angebracht werden können, auch an den Stellen, an denen die Tasche mit dem Halteelement angeordnet ist, im Wesentlichen flächig aufgelegt und angebracht werden können. Somit können auch großflächige Vakuumisolationselemente an dieser Außenseite der Vertikalwand im Bereich der Tasche quasi eben angeordnet werden. Ein weiteres Einbringen oder Ausschäumen eines der zwischen dem Vakuumisolationselement und der Außenseite der Vertikalwand entstehenden Raums ist dadurch nicht mehr erforderlich.

Erfindungsgemäß ist vorgesehen, dass die Tasche einstückig mit der Vertikalwand ausgebildet ist. Dadurch wird eine Bauteilreduzierung erreicht. Andererseits wird dadurch auch eine dauerhafte Positionsstabilität der Tasche zur Vertikalwand gewährleistet und ein Montageaufwand reduziert. Insbesondere ist der Innenbehälter mit der Tasche aus Kunststoff ausgebildet.

Erfindungsgemäß ist vorgesehen, dass das Halteelement die Tasche auffüllt und eine Außenseite des Halteelements bündig mit an die Tasche angrenzenden Flächenbereichen einer dem Innenraum abgewandten Außenseite der Vertikalwand ist. Die oben genannten Vorteile bezüglich der Befestigung eines Vakuumisolationselements an dieser Außenseite werden dadurch besonders begünstigt.

Vorzugsweise ist vorgesehen, dass sich das Halteelement mit zumindest einem Befestigungsteil zum Befestigen eines Aufnahmeelements für ein Innenraumelement, insbesondere einen Fachboden, durch die zumindest eine Öffnung in der Tasche erstreckt. Das Halteelement erstreckt sich somit beidseits der Vertikalwand und somit auch der Tasche, was eine bauraumminimierte und kompakte Ausgestaltung ermöglicht, andererseits die für die Befestigung eines Aufnahmeelements an den Halteelementen erforderlichen Bereiche des Haltelements leicht zugänglich im Innenraum freiliegend angeordnet sind und eine stabile Befestigung ermöglichen.

Vorzugsweise ist vorgesehen, dass das Befestigungsteil balkenartig ausgebildet ist. Das Aufnahmeelement kann somit an diesem balkenartigen Befestigungsteil aufgesteckt oder verrastet werden. Diese balkenartige Ausgestaltung ist auch mechanisch stabil und kann somit auch entsprechende Gewichtskräfte problemlos aufnehmen.

Vorzugsweise ist vorgesehen, dass das Halteelement eine Basisplatte aufweist, und das Befestigungsteil beabstandet zu Rändern der Basisplatte angeordnet ist. Dieses Befestigungsteil ist somit nach innen versetzt zu den Rändern, die die Ausmaße der Basisplatte begrenzen, angeordnet. Dadurch wird eine relativ gleichmäßige Befestigung des Halteelements in der Tasche ermöglicht, so dass auch eine entsprechende Abstützung der Basisplatte an der Außenseite der Tasche erreicht ist.

Bei einer weiteren Ausführung ist vorgesehen, dass sich das Halteelement mit zumindest zwei Befestigungsteilen zum Befestigen eines Aufnahmeelements für ein Innenraumelement, insbesondere bei einem Fachboden, durch jeweils eine von zumindest zwei Öffnungen in der Tasche erstreckt. Bei einer derartigen Ausgestaltung wird ein anderes Konzept der Befestigung des Halteelements in der Tasche einerseits als auch ein anderes Befestigungskonzept des Aufnahmeelements an dem Halteelement andererseits zugrunde gelegt. Auch hier ist somit einerseits die mechanisch stabile Anbringung des Halteelements an der Tasche als auch des Aufnahmeelements an dem Halteelement erreicht. Die beiden Befestigungsteile sind streifenartig beziehungsweise plattenartig gebildet und erstrecken sich parallel in horizontaler Richtung zueinander. Sie sind insbesondere in vertikaler Richtung betrachtet maximal zueinander beabstandet, so dass auch hier die Haltefunktionalitäten, wie sie oben genannt wurden, begünstigt sind. Vorzugsweise ist vorgesehen, dass die Öffnungen horizontal orientierte Schlitze sind, die parallel und beabstandet zueinander ausgebildet sind.

Insbesondere ist vorgesehen, dass das Halteelement im Querschnitt U-förmig ausgebildet ist und sich die U-Schenkel durch die beiden genannten Öffnungen in den Innenraum erstrecken.

Bei einer alternativen Ausgestaltung kann auch vorgesehen sein, dass das Halteelement im Querschnitt L-förmig ausgebildet ist und sich der L-Schenkel durch dann vorzugsweise lediglich eine Öffnung in der Tasche in den Innenraum erstreckt.

Das Halteelement ist vorzugsweise einstückig ausgebildet und kann aus Kunststoff oder Metall gestaltet sein.

Insbesondere ist vorgesehen, dass ein zum Halteelement separates Aufnahmeelement zur Aufnahme eines Innenraumelements, insbesondere eines Fachbodens, innenraumseitig angeordnet ist und mit dem Halteelement verbunden ist. Das Halteelement fungiert somit insbesondere als Trägerelement für dieses innenraumseitige Aufnahmeelement. An diesem Aufnahmeelement ist dann das Innenraumelement, welches insbesondere ein Fachboden ist, vorzugsweise zerstörungsfrei lösbar anbringbar.

Durch eine derartige Ausgestaltung mit mehreren separaten Komponenten der Haltevorrichtung kann deren positionelle Anordnung äußerst kompakt ermöglicht werden und andererseits die mechanische Verbindung der Bauteile zueinander einfach und aufwandsarm ermöglicht werden.

Vorzugsweise ist vorgesehen, dass das Aufnahmeelement als Schiene ausgebildet ist, welche auf der dem Innenraum zugewandten Seite einen Führungsschlitz zur Aufnahme eines Seitenrands des Innenraumelements aufweist. Durch eine derartige Ausgestaltung mit einem Führungsschlitz kann das Innenraumelement, insbesondere ein Fachboden, einfach eingeführt und dann auch horizontal sicher geführt verschoben werden, ohne dass ein Verkippen auftreten würde.

In einer vorteilhaften Ausführung ist vorgesehen, dass das Aufnahmeelement zwei separate Führungsschlitze aufweist, die in vertikaler Richtung des Haushaltskältegeräts betrachtet übereinander und beabstandet zueinander ausgebildet sind und in horizontaler Richtung parallel zueinander verlaufen. Dadurch kann ein Fachboden auf unterschiedlichen Höhenlagen eines einzigen Aufnahmeelements angebracht und eingeschoben werden.

Vorzugsweise ist vorgesehen, dass ein Halteelement durch ein Innenraumelement innenraumseitig vollständig abgedeckt ist. Das Halteelement ist dadurch vor einem Anstoßen und vor einer Verschmutzung geschützt.

Vorzugsweise ist vorgesehen, dass ein Führungsschlitz in einem Aufnahmeelement in einem vorderen ersten Bereich eine geringere lichte Höhe aufweist, als in einem hinteren Bereich, wodurch ein Auszugsstopp für das Innenraumelement ausgebildet ist. Integriert in diesen Führungsschlitz ist somit quasi durch eine einfache Ausgestaltung, nämlich eine Schlitzhöhenveränderung, ein derartiges Auszugsstoppelement realisiert.

Vorzugsweise ist vorgesehen, dass das Aufnahmeelement einen Lichtemissionsbereich aufweist. Durch eine derartige Ausgestaltung kann eine sehr spezifische örtliche Positionierung des Lichtemissionsbereichs ermöglicht werden, wodurch eine Ausleuchtung des Innenraums gezielter und gleichmäßiger erfolgen kann. Es kann in dem Zusammenhang vorgesehen sein, dass eine oder mehrere Lichtquellen beabstandet zu dem Lichtemissionsbereich, gegebenenfalls auch innenraumextern angeordnet sind und das Licht dieser Lichtquellen dann beispielsweise über Lichtleiter zu dem Lichtemissionsbereich geleitet werden und emittiert werden. In einer vorteilhaften Ausführung ist vorgesehen, dass der Lichtemissionsbereich als Lichtquelle ausgebildet ist und somit quasi direkt im Innenraum an dem Aufnahmeelement angeordnet ist.

Bevorzugt ist es, wenn die Haltevorrichtung ein innenraumseitig angeordnetes schienenartiges Aufnahmeelement für einen Fachboden aufweist, der zumindest einen Führungsbereich zur Aufnahme des Fachbodens aufweist, wobei der Führungsbereich an einer Grundplatte des Aufnahmeelements ausgebildet ist und an einem zum Führungsbereich benachbarten Flächenbereich der Grundplatte ein flächiger Lichtemissionsbereich ausgebildet ist. Durch eine derartige Ausgestaltung wird ein Aufnahmeelement geschaffen, welches multifunktional ausgebildet ist. Neben seiner Trägereigenschaft für den Fachboden ist es darüber hinaus auch ein Lichtelement, welches sehr gezielt und spezifisch das Ausleuchten des Innenraums ermöglicht. Es wird somit im Bereich des Fachbodens und ganz örtlich spezifisch über das Aufnahmeelement eine Lichteinstrahlung in den Innenraum ermöglicht. Auch der Fachboden kann somit sehr spezifisch beleuchtet werden. Darüber hinaus ist durch diese Anbringung des Lichtemissionsbereichs auch eine sehr platzsparende Realisierung erreicht. Eine weitere Durchführung oder Halterung eines separaten Lichtemissionsbereichs an einer Vertikalwand des Innenbehälters ist daher nicht erforderlich. Diese Vertikalwände werden dadurch nicht umfänglich mit weiteren separaten Durchdringungen oder dergleichen beaufschlagt, so dass auch die Herstellung einfacher ist und andererseits die Isolierung des Zwischenraums zwischen dem Innenbehälter und einem Außengehäuse nicht beeinträchtigt ist.

Vorzugsweise ist vorgesehen, dass das Aufnahmeelement einen oberen ersten und einen dazu in vertikaler Richtung beabstandet unteren zweiten Führungsbereich aufweist, und in dem dazwischen ausgebildeten Flächenbereich der Grundplatte der Lichtemissionsbereich ausgebildet ist. Dadurch ist der Lichtemissionsbereich auch quasi von oben und unten durch die Führungsbereiche geschützt angeordnet.

Vorteilhaft ist es, dass der Flächenbereich zumindest zu 50 %, insbesondere zumindest zu 80 % als Lichtemissionsbereich ausgebildet ist. Ein derartig großer prozentualer Anteil ermöglicht eine sehr gleichmäßige Lichteinstrahlung in den Innenraum und andererseits auch eine sehr große Lichtmenge einzustrahlen.

Vorzugsweise ist vorgesehen, dass der Lichtemissionsbereich selbst als flächige Lichtquelle ausgebildet ist. Besonders vorteilhaft ist hier, dass die Lichtquelle als eine OLED-Folie und somit als eine organische Leuchtdioden-Folie ausgebildet ist. Diese ist äußerst flach und somit sehr platzsparend ausgebildet und ermöglicht andererseits eine sehr große, flächige gleichmäßige Lichtemission. Die oben genannten Vorteile werden dadurch nochmals begünstigt. Darüber hinaus ist eine derartige Ausgestaltung relativ unempfindlich gegenüber den Umgebungsbedingungen im Innenraum selbst, so dass eine dauerhaft zuverlässige und robuste Lichteinstrahlung in den Innenraum ermöglicht ist.

Vorzugsweise ist vorgesehen, dass der zumindest eine Führungsbereich als Führungsschlitz ausgebildet ist. Eine mechanisch zuverlässige Aufnahme und die sichere gleichmäßige und ruckfreie Führung des Aufnahmeelements sind dadurch ermöglicht, ohne dass ein unerwünschtes Verkippen oder Verspreizen des Innenraumelements, insbesondere des Fachbodens, auftreten würde.

Weitere Merkmale der Erfindung ergeben sich aus den folgenden Ansprüchen.

Ausführungsbeispiele der Erfindung werden nachfolgend anhand schematischer Zeichnungen näher erläutert. Es zeigen:
- Fig. 1: eine perspektivische schematische Darstellung eines Ausführungsbeispiels eines erfindungsgemäßen Haushaltskältegeräts;
- Fig. 2: eine perspektivische Darstellung einer seitlichen Vertikalwand des Haushaltskältegeräts gemäß Fig. 1 mit einem abgenommenen oberen Aufnahmeelement für einen Fachboden;
- Fig. 3: eine perspektivische Schnittdarstellung der seitlichen Vertikalwand gemäß Fig. 2;
- Fig. 4: eine perspektivische Schnittdarstellung eines Ausführungsbeispiels eines Halteelements, wie es in einer in Fig. 3 gezeigten Tasche in der Vertikalwand angeordnet ist;
- Fig. 5: eine perspektivische Darstellung eines Ausführungsbeispiels eines Aufnahmeelements für einen Fachboden;
- Fig. 6: eine perspektivische Darstellung einer weiteren Ausführung eines Innenbehälters eines Haushaltskältegeräts mit einer seitlichen Vertikalwand;
- Fig. 7: die Darstellung gemäß Fig. 6 mit einem unterschiedlichen Montagezustand eines Halteelements; und
- Fig. 8: eine weitere perspektivische Ansicht eines Ausführungsbeispiels eines erfindungsgemäßen Haushaltskältegeräts.

In den Figuren werden gleiche oder funktionsgleiche Elemente mit den gleichen Bezugszeichen versehen.

In Fig. 1 ist ein Haushaltskältegerät 1 gezeigt, welches zur Aufnahme von Lebensmitteln ausgebildet ist. Das Haushaltskältegerät 1 kann beispielsweise ein Kühlgerät oder ein Gefriergerät oder ein Kühl-Gefrier-Kombigerät sein.

Das Haushaltskältegerät 1 ist zur Aufnahme von haushaltsüblichen Mengen von Lebensmitteln, wie Speisen und Getränken, ausgebildet. Es umfasst einen Innenraum 2, der zur Aufnahme der Lebensmittel ausgebildet ist. Dieser Innenraum 2 ist durch einen Innenbehälter 3 begrenzt, wobei dieser zwei gegenüberliegende seitliche Vertikalwände 4 und 5, eine Rückwand 6, eine Deckenwand 7 und eine Bodenwand 8 aufweist. Frontseitig weist der Innenbehälter 3 eine Beschickungsöffnung auf, die durch eine Tür 9 verschließbar ist.

Darüber hinaus umfasst das Haushaltskältegerät 1 ein Außengehäuse 10, welches den Innenbehälter 3 umgibt, wobei zwischen dem Innenbehälter 3 und dem Außengehäuse 10 ein Zwischenraum 11 ausgebildet ist. In diesem Zwischenraum 11 sind zumindest bereichsweise Vakuumisolationselemente angeordnet, so dass eine thermische Isolierung erreicht ist.

In den Innenraum 2 sind in Anzahl und Position lediglich beispielhaft Fachböden 12 und 13 gezeigt. Auf diesen können Lebensmittel aufgebracht und gelagert werden. Die Fachböden 12 und 13 sind an den seitlichen Vertikalwänden 4 und 5 gehalten, wobei dazu jeweils Haltevorrichtungen ausgebildet sind.

In Fig. 2 ist in einer perspektivischen Darstellung das Haushaltskältegerät 1 mit Blick in den Innenraum 2 gezeigt. Es ist ein Blick auf die seitliche Vertikalwand 4 gezeigt, wobei hier an einer oberen Haltevorrichtung 14 ein Aufnahmeelement 15, welches im im Innenraum 2 montierten Zustand angeordnet ist und zur Aufnahme eines als Fachboden ausgebildeten Innenraumelements ausgebildet ist.

Die in Fig. 1 positionell und anzahlmäßig nur schematisch und beispielhaft gezeigten Fachböden 12 und 13 sind in Fig. 2 ebenfalls wieder gezeigt.

Die Haltevorrichtung 14 weist in der gezeigten Ausführung zwei separate Halteelemente 16 (Fig. 4) auf, die mit einer Basisplatte 17 außerhalb des Innenraums 2 angeordnet sind, und sich mit einem Befestigungsteil 18, das an der Basisplatte 17 einstückig angeformt ist, in den Innenraum 2 erstrecken.

Dazu umfasst die seitliche Vertikalwand 4 Taschen 19 und 20, die einstückig mit der Vertikalwand 4 ausgebildet sind.

Wie dazu in einer Schnittdarstellung in der x-y-Ebene in Fig. 3 gezeigt ist, bildet sich die stellvertretend auch für die analog ausgebildete Tasche 20 gezeigte Tasche 19 als in Richtung des Innenraums 2 gegenüber einer Innenseite 4a der Vertikalwand 4 erhaben ausgebildete hohle Tasche aus. Der Hohlraum 19a ist in dem Zusammenhang zur Aufnahme des Halteelements 16 vorgesehen. Es ist vorgesehen, dass im montierten Zustand des Halteelements 16 in der Tasche 19 das Befestigungsteil 18 sich durch eine Öffnung 19b in der Tasche 19 in den Innenraum 2 erstreckt. Darüber hinaus ist vorgesehen, dass die Basisplatte 17 so dimensioniert ist, dass im eingesetzten Zustand der Hohlraum 19a maximal ausgefüllt ist, und eine Rückseite 17a, die dem Innenraum 2 abgewandt ist, sowie bündig mit einer Außenseite 4b der Vertikalwand 4 angeordnet ist. Ein beispielhaft gezeigtes Vakuumisolationselement 28 liegt vollflächig an der Außenseite 4b und der Rückseite 17a an.

In Fig. 2 ist auch die schienenartige Ausgestaltung des Aufnahmeelements 15 gezeigt. Dies kann beispielsweise ein einstückiges Kunststoffteil sein. Wie bei der Ausgestaltung in Fig. 2 ebenfalls zu erkennen ist, umfasst das Aufnahmeelement 15 eine Grundplatte 21, an der zwei als Führungsschlitze 22 und 23 ausgebildete Führungsbereiche ausgebildet sind. Die Führungsschlitze 22 und 23 verlaufen in horizontaler Richtung und somit in z-Richtung und sind parallel und beabstandet zueinander angeordnet. Jeder Führungsschlitz 22 beziehungsweise 23 ist durch eine jeweils obere Schlitzwand 22a beziehungsweise 23a und eine untere Schlitzwand 22b beziehungsweise 23b begrenzt.

Die Grundplatte 21 weist in vertikaler Richtung betrachtet zwischen den Führungsschlitzen 22 und 23 einen Flächenbereich 24 auf, der eine dem Innenraum 2 zugewandte Innenseite umfasst. Dieser Flächenbereich 24 kann zumindest zu 50 %, vorzugsweise zu zumindest 80 % als Lichtemissionsbereich 25, insbesondere als Lichtquelle selbst, ausgebildet sein. Vorzugsweise ist in dem Zusammenhang eine OLED-Folie angeordnet.

In Fig. 5 ist eine vergrößerte Darstellung der Ausführung in Fig. 2 gezeigt, wobei hier das Aufnahmeelement 15 an den Halteelementen 16, wie sie in den Taschen 19 und 20 jeweils als separate Teile verbaut sind, angeordnet ist. Das Aufnahmeelement 15 verdeckt die Befestigungsteile 18 vollständig und ist an diesen Befestigungsteilen 18 angesteckt oder angerastet.

Darüber hinaus ist in Fig. 5 auch zu erkennen, dass sich eine in y-Richtung bemessene lichte Höhe der Führungsschlitze 22 und 23 über die Länge, die in z-Richtung bemessen ist, zumindest einmal variiert. In einem vorderen Bereich 22c ist diese lichte Höhe kleiner als in einem hinteren Bereich 22d. Entsprechendes ist bei den Bereichen 23c und 23d vorgesehen. Dazu ist somit an einer Stufe 22e beziehungsweise 23e ein Anschlag gebildet, der als Auszugstoppelement dient. Ein Seitenrand 12a des Fachteilers 12, der im Beispiel gemäß Fig. 5 in dem Führungsschlitz 23 angeordnet und geführt ist, schlägt somit an dieser Stufe 23e mit einer Verdickung 12b an. In y-Richtung ist diese Verdickung 12b somit insbesondere größer als die lichte Höhe in dem vorderen Bereich 23c.

In Fig. 6 ist in einer perspektivischen Ansicht von oben ein weiteres Ausführungsbeispiel des Haushaltskältegeräts 1 gezeigt. Bei dieser Ausführung ist die Tasche 19 mit einer horizontal gebildeten oberen schlitzartigen Öffnung 19c und einer dazu parallelen unteren schlitzartigen Öffnung 19d gebildet. Das Halteelement 16 ist hier als im Querschnitt U-förmig gestaltet und weist wiederum eine Grundplatte 17 und an dem oberen und dem unteren Rand daran umgebogene streifenförmige Befestigungsteile 18a und 18b auf. Im montierten Zustand füllt auch hier die Grundplatte 17 den Hohlraum 19a, wie er auch bei der Ausführung in Fig. 6 vorhanden ist, vorzugsweise aus und die Befestigungsteile 18a und 18b erstrecken sich durch die Öffnungen 19c und 19d in den Innenraum 2. Das Aufnahmeelement 15 kann auch hier wieder mechanisch kompatibel mit diesen Befestigungsteilen 18a und 18b gekoppelt werden, beispielsweise zusammengesteckt oder verrastet werden. Auch hier erstreckt sich das Aufnahmeelement 15 insbesondere ausnahmslos nur im Innenraum 2 und greift nicht durch die Vertikalwand 4 hindurch nach außen.

In Fig. 7 ist der montierte Zustand des Halteelements 16 gezeigt.

In Fig. 8 ist in einer weiteren perspektivischen Darstellung des Haushaltskältegeräts 1 zur Verdeutlichung eine Mehrzahl von Ausführungsbeispielen für Lichtemissionsbereiche, insbesondere flächige Lichtquellen im Flächenbereich 24 gezeigt. Bei der oberen Ausgestaltung ist der Flächenbereich 24 zu 50 % von dem Lichtemissionsbereich 25 abgedeckt. Bei einer weiter unten gezeigten Ausführung ist die Abdeckung des Flächenbereichs 24 durch den Lichtemissionsbereich 25 zumindest 90, insbesondere zumindest 95 %.

Darüber hinaus ist beispielhaft gezeigt, dass in einem Übergang 26 zwischen der seitlichen Vertikalwand 4 und der ebenfalls als Vertikalwand gebildeten Rückwand 6 eine Kabeldurchführung 27 ausgebildet ist, welche zur Durchführung für ein Kabel zur Energieversorgung der flächigen Lichtquelle, die eine OLED-Folie ist, ausgebildet ist.

### Bezugszeichenliste

- 1: Haushaltskältegerät
- 2: Innenraum
- 3: Innenbehälter
- 4: Vertikalwand
- 4a: Innenseite
- 4b: Außenseite
- 5: Wand
- 6: Rückwand
- 7: Wand
- 8: Wand
- 9: Tür
- 10: Außengehäuse
- 11: Zwischenraum
- 12: Fachboden
- 12a: Seitenrand
- 12b: Verdickung
- 13: Fachboden
- 14: Haltevorrichtung
- 15: Aufnahmeelement
- 16: Halteelement
- 17: Basisplatte
- 17a: Rückseite
- 18: Befestigungsteil
- 18a, b: Befestigungsteile
- 19: Tasche
- 19a: Hohlraum
- 19b: Öffnung
- 19c, d: schlitzartige Öffnungen
- 20: Tasche
- 21: Grundplatte
- 22: Führungsschlitz
- 22a: obere Schlitzwand
- 22b: untere Schlitzwand
- 22c: vorderer Bereich
- 22d: hinterer Bereich
- 22e: Stufe
- 23: Führungsschlitz
- 23a: obere Schlitzwand
- 23b: untere Schlitzwand
- 23c: Bereich
- 23d: Bereich
- 23e: Anschlag
- 24: Flächenbereich
- 25: Lichtemissionsbereich
- 26: Übergang
- 27: Kabeldurchführung
- 28: Vakuumisolationselement

## Patentansprüche

1. Haushaltskältegerät (1) mit einem Innenraum (2), der zur Aufnahme von Lebensmitteln ausgebildet ist, und durch Wände (4 bis 8) eines Innenbehälters (3) begrenzt ist, wobei an Vertikalwänden (4, 5, 6) Haltevorrichtungen (14) für zumindest ein Innenraumelement (12, 13) ausgebildet sind, wobei eine Vertikalwand (4, 5, 6) eine sich in den Innenraum (2) gegenüber einer Innenseite (4a) der Vertikalwand (4, 5, 6) erhaben ausbildende hohle Tasche (19, 20) aufweist, welche zur Aufnahme eines Halteelements (16) der Haltevorrichtung (14) ausgebildet ist, wobei sich das Halteelement (16) durch zumindest eine Öffnung (19b, 19c, 19d) in der Tasche (19, 20) in den Innenraum (2) erstreckt, wobei die Tasche (19, 20) einstückig mit der Vertikalwand (4, 5, 6) ausgebildet ist, **dadurch gekennzeichnet, dass** das Halteelement (16) einen Hohlraum (19a) der Tasche (19, 20) auffüllt und eine Außenseite (17a) des Halteelements (17) bündig mit an die Tasche (19, 20) angrenzende Flächenbereiche einer dem Innenraum (2) abgewandten Außenseite (4b) der Vertikalwand (4, 5, 6) ist.

2. Haushaltskältegerät (1) nach Anspruch 1, **dadurch gekennzeichnet, dass** sich das Halteelement (16) mit zumindest einem Befestigungsteil (18, 18a, 18b) zum Befestigen eines Aufnahmeelements (15) für ein Innenraumelement, insbesondere einem Fachboden (12, 13), durch die zumindest eine Öffnung (19b, 19c, 19d) in der Tasche (19, 20) erstreckt.

3. Haushaltskältegerät (1) nach Anspruch 2, **dadurch gekennzeichnet, dass** das Befestigungsteil (18) balkenartig ausgebildet ist.

4. Haushaltskältegerät (1) nach Anspruch 2 oder 3, **dadurch gekennzeichnet, dass** das Halteelement (16) eine Basisplatte (17) aufweist, und das Befestigungsteil (18) beabstandet zu Rändern der Basisplatte (17) angeordnet ist.

5. Haushaltskältegerät (1) nach Anspruch 2, **dadurch gekennzeichnet, dass** sich das Halteelement (16) mit zumindest zwei Befestigungsteilen (18a, 18b) zum Befestigen eines Aufnahmeelements (15) für ein Innenraumelement, insbesondere einen Fachboden (12, 13), durch jeweils eine von zumindest zwei Öffnungen (19c, 19d) in der Tasche (19, 20) erstreckt.

6. Haushaltskältegerät (1) nach Anspruch 5, **dadurch gekennzeichnet, dass** die Öffnungen (19c, 19d) horizontal orientierte Schlitze sind, die parallel und beabstandet zueinander ausgebildet sind.

7. Haushaltskältegerät (1) nach Anspruch 5 oder 6, **dadurch gekennzeichnet, dass** das Halteelement (16) im Querschnitt U-förmig ausgebildet ist und sich die U-Schenkel durch die Öffnungen (19c, 19d) in den Innenraum (2) erstrecken.

8. Haushaltskältegerät (1) nach einem der vorhergehenden Ansprüche, **dadurch gekennzeichnet, dass** ein zum Halteelement (16) separates Aufnahmeelement (15) zur Aufnahme eines Innenraumelements, insbesondere eines Fachbodens (12, 13), innenraumseitig angeordnet ist und mit dem Halteelement (16) verbunden ist.

9. Haushaltskältegerät (1) nach Anspruch 8, **dadurch gekennzeichnet, dass** das Aufnahmeelement (15) als Schiene ausgebildet ist, welche auf der dem Innenraum (2) zugewandten Seite zumindest einen Führungsschlitz (22, 23) zur Aufnahme eines Seitenrands (12a) des Innenraumelements aufweist.

10. Haushaltskältegerät (1) nach Anspruch 8 oder 9, **dadurch gekennzeichnet, dass** ein Halteelement (16) durch ein Innenraumelement innenraumseitig vollständig abgedeckt ist.

11. Haushaltskältegerät (1) nach einem der Ansprüche 8 bis 10, **dadurch gekennzeichnet, dass** ein Aufnahmeelement (15) zumindest zwei parallele und in vertikaler Richtung beabstandet zueinander ausgebildete Führungsschlitze (22, 23) zur Aufnahme eines Seitenrands (12a) des Innenraumelements aufweist.

12. Haushaltskältegerät (1) nach Anspruch 9 oder 11, **dadurch gekennzeichnet, dass** ein Führungsschlitz (22, 23) in einem vorderen ersten Bereich (22c, 23c) eine geringere lichte Höhe aufweist, als in einem hinteren Bereich (22d, 23d), und dadurch ein Auszugsstopp für das Innenraumelement ausgebildet ist.

13. Haushaltskältegerät (1) nach einem der Ansprüche 8 bis 12, **dadurch gekennzeichnet, dass** das Aufnahmeelement (15) einen Lichtemissionsbereich (25) aufweist.

## Claims

1. Household refrigeration appliance (1) with an interior (2), which is embodied for accommodating foodstuffs and is delimited by walls (4 to 8) of an inner container (3), wherein holding apparatuses (14) for at least one interior element (12, 13) are embodied on vertical walls (4, 5, 6), wherein a vertical wall (4, 5, 6) has a hollow pocket (19, 20) embodied such that it is elevated in the interior (2) in relation to an inner side (4a) of the vertical wall (4, 5, 6) and embodied for accommodating a holding element (16) of the holding apparatus (14), wherein the holding apparatus (16) extends into the interior (2) through at least one opening (19b, 19c, 19d) in the pocket (19, 20), wherein the pocket (19, 20) is embodied in one piece with the vertical wall (4, 5, 6), **characterised in that** the holding element (16) fills a cavity (19a) of the pocket (19, 20) and an outer side (17a) of the holding element (17) is flush with flat regions, which abut the pocket (19, 20), of an outer side (4b) of the vertical wall (4, 5, 6) facing away from the interior (2).

2. Household refrigeration appliance (1) according to claim 1, **characterised in that** the holding element (16) extends through the at least one opening (19b, 19c, 19d) in the pocket (19, 20) with at least one fastening part (18, 18a, 18b) for fastening a receiving element (15) for an interior element, in particular a shelf (12, 13).

3. Household refrigeration appliance (1) according to claim 2, **characterised in that** the fastening part (18) is embodied in a beam-like manner.

4. Household refrigeration appliance (1) according to claim 2 or 3, **characterised in that** the holding element (16) has a base plate (17), and the fastening part (18) is arranged at a distance from edges of the base plate (17).

5. Household refrigeration appliance (1) according to claim 2, **characterised in that** the holding element (16) extends through one of at least two openings (19c, 19d) in the pocket (19, 20) in each case with at least two fastening parts (18a, 18b) for fastening a receiving element (15) for an interior element, in particular a shelf (12, 13).

6. Household refrigeration appliance (1) according to claim 5, **characterised in that** the openings (19c, 19d) are horizontally oriented slots, which are embodied in parallel with and at a distance from one another.

7. Household refrigeration appliance (1) according to claim 5 or 6, **characterised in that** the holding element (16) is embodied with a U-shaped cross-section and the U-limbs extend through the openings (19c, 19d) into the interior (2).

8. Household refrigeration appliance (1) according to one of the preceding claims, **characterised in that** a receiving element (15), which is separate from the holding element (16), for receiving an interior element, in particular a shelf (12, 13), is arranged on the interior side and is connected to the holding element (16).

9. Household refrigeration appliance (1) according to claim 8, **characterised in that** the receiving element (15) is embodied as a rail, which has at least one guide slot (22, 23) on the side facing the interior (2) for receiving a side edge (12a) of the interior element.

10. Household refrigeration appliance (1) according to claim 8 or 9, **characterised in that** a holding element (16) is completely covered on the interior side by an interior element.

11. Household refrigeration appliance (1) according to one of claims 8 to 10, **characterised in that** a receiving element (15) has at least two guide slots (22, 23) that are parallel and embodied at a distance from one another in the vertical direction for receiving a side edge (12a) of the interior element.

12. Household refrigeration appliance (1) according to claim 9 or 11, **characterised in that** a guide slot (22, 23) has a lower clear height in a front first region (22c, 23c) than in a rear region (22d, 23d), and as a result a pull-out stop is embodied for the interior element.

13. Household refrigeration appliance (1) according to one of claims 8 to 12, **characterised in that** the receiving element (15) has a light emission region (25).

## Revendications

1. Appareil frigorifique (1) à usage domestique comprenant un espace intérieur (2) qui est réalisé pour loger des aliments et est délimité par des parois (4 à 8) d'un contenant intérieur (3), dans lequel des dispositifs de maintien (14) pour au moins un élément d'espace intérieur (12, 13) sont réalisés sur des parois verticales (4, 5, 6), dans lequel une paroi verticale (4, 5, 6) présente une poche (19, 20) creuse se formant de manière convexe dans l'espace intérieur (2) par rapport à un côté intérieur (4a) de la paroi verticale (4, 5, 6), laquelle poche est réalisée pour loger un élément de maintien (16) du dispositif de maintien (14), dans lequel l'élément de maintien (16) s'étend dans l'espace intérieur (2) à travers une ouverture (19b, 19c, 19d) située dans la poche (19, 20), dans lequel la poche (19, 20) est réalisée d'une seule pièce avec la paroi verticale (4, 5, 6), **caractérisé en ce que** l'élément de maintien (16) remplit un espace creux (19a) de la poche (19, 20) et **en ce qu'**un côté extérieur (17a) de l'élément de maintien (17) est à fleur de zones planes, adjacentes à la poche (19, 20), d'un côté extérieur (4b) de la paroi verticale (4, 5, 6), détourné de l'espace intérieur (2).

2. Appareil frigorifique (1) à usage domestique selon la revendication 1, **caractérisé en ce que** l'élément de maintien (16), avec au moins une pièce de fixation (18, 18a, 18b) destinée à fixer un élément de logement (15) pour un élément d'espace intérieur, notamment une clayette (12, 13), s'étend à travers l'au moins une ouverture (19b, 19c, 19d) située dans la poche (19, 20).

3. Appareil frigorifique (1) à usage domestique selon la revendication 2, **caractérisé en ce que** la pièce de fixation (18) est réalisée en forme de barre.

4. Appareil frigorifique (1) à usage domestique selon la revendication 2 ou 3, **caractérisé en ce que** l'élément de maintien (16) comprend une plaque de base (17), et **en ce que** la pièce de fixation (18) est disposée à distance des bords de la plaque de base (17).

5. Appareil frigorifique (1) à usage domestique selon la revendication 2, **caractérisé en ce que** l'élément de maintien (16), avec au moins deux pièces de fixation (18a, 18b) destinées à fixer un élément de logement (15) pour un élément d'espace intérieur, notamment une clayette (12, 13), s'étend à travers au moins deux ouvertures (19c, 19d) situées dans la poche (19, 20).

6. Appareil frigorifique (1) à usage domestique selon la revendication 5, **caractérisé en ce que** les ouvertures (19c, 19d) sont des fentes orientées horizontalement, qui sont réalisées parallèlement et à distance les unes des autres.

7. Appareil frigorifique (1) à usage domestique selon la revendication 5 ou 6, **caractérisé en ce que** l'élément de maintien (16) est réalisé en forme de U en coupe transversale et **en ce que** les côtés en U s'étendent dans l'espace intérieur (2) à travers les ouvertures (19c, 19d).

8. Appareil frigorifique (1) à usage domestique selon l'une quelconque des revendications précédentes, **caractérisé en ce qu'**un élément de logement (15) séparé de l'élément de maintien (16), destiné à loger un élément d'espace intérieur, notamment une clayette (12, 13), est disposé côté espace intérieur et est relié à l'élément de maintien (16).

9. Appareil frigorifique (1) à usage domestique selon la revendication 8, **caractérisé en ce que** l'élément de logement (15) est réalisé comme rail qui, sur le côté tourné vers l'espace intérieur (2), comprend au moins une fente de guidage (22, 23) pour loger un bord latéral (12a) de l'élément d'espace intérieur.

10. Appareil frigorifique (1) à usage domestique selon la revendication 8 ou 9, **caractérisé en ce qu'**un élément de maintien (16) est complètement recouvert côté espace intérieur par un élément d'espace intérieur.

11. Appareil frigorifique (1) à usage domestique selon l'une quelconque des revendications 8 à 10, **caractérisé en ce qu'**un élément de logement (15) comprend au moins deux fentes de guidage (22, 23) parallèles et réalisées de manière distancée les unes des autres en direction verticale, destinées à loger un bord latéral (12a) de l'élément d'espace intérieur.

12. Appareil frigorifique (1) à usage domestique selon la revendication 9 ou 11, **caractérisé en ce qu'**une fente de guidage (22, 23) présente dans une première zone avant (22c, 23c) une hauteur intérieure plus petite que dans une zone arrière (22d, 23d), et **en ce qu'**un stoppeur d'extraction est ainsi réalisé pour l'élément d'espace intérieur.

13. Appareil frigorifique (1) à usage domestique selon l'une quelconque des revendications 8 à 12, **caractérisé en ce que** l'élément de logement (15) présente une zone d'émission de lumière (25).
